# DEMANDE DE BREVET EUROPEEN

(11) **EP 4 403 751 A1**
(43) Date de publication de la demande: **24.07.2024**
(21) Numéro de dépôt: 23152782.1
(22) Date de dépôt: 20.01.2023
(51) Int. Cl.: F01K 7/16

(54) **SYSTÈME ET PROCÉDÉ DE GÉNÉRATION D'ÉNERGIE**

(71) Demandeur: Wise Open Foundation, 1630 Bulle (CH)
(72) Inventeur: Geinoz, François Ignace, 1630 Bulle (CH)
(74) Mandataire: Omnis-IP

(57) **Abrégé**

L'invention concerne un système de génération d'énergie électrique comportant au moins une source d'énergie primaire et un circuit d'alimentation en énergie dans lequel circule un fluide caloporteur, des moyens de transfert entre ladite au moins une source d'énergie primaire et le circuit d'alimentation, ce circuit comportant au moins une branche froide (13), dans laquelle le fluide caloporteur circule à l'état liquide et au moins une branche chaude (12), dans laquelle le fluide caloporteur circule à l'état gazeux. Le système est caractérisé en ce que le circuit comporte en outre une branche de régulation (14), ayant une connexion matérielle d'une part avec la branche chaude (12) et d'autre part avec la branche froide (13) de ce circuit, en ce que la branche de régulation (14) contient un mélange de fluide caloporteur à l'état liquide et à l'état gazeux, en ce que le système de cogénération comporte au moins une turbine (23) pourvue d'une entrée (24) connectée à l'une des branches du circuit et agencée pour recevoir du fluide caloporteur, d'une sortie (25) connectée à l'une des branches du circuit et agencée pour évacuer du fluide caloporteur de la turbine, d'un organe mobile déplacé par un flux de fluide caloporteur dans la turbine, et d'un alternateur agencé pour convertir le déplacement dudit organe mobile en énergie électrique.

L'invention concerne également un procédé de génération d'énergie électrique au moyen d'un système tel que décrit ci-dessus, le procédé comportant les étapes consistant à réguler le fluide caloporteur dans le circuit en ajustant la proportion de fluide caloporteur liquide et de fluide caloporteur gazeux dans la branche de régulation (14); à transmettre à l'entrée de la turbine (23), un flux de fluide caloporteur; à convertir le déplacement de l'organe mobile de la turbine en énergie électrique au moyen d'un alternateur et à évacuer le fluide caloporteur par la sortie de la turbine dans le circuit.

## Description

### DOMAINE TECHNIQUE

La présente invention concerne le domaine de la génération d'énergie, en particulier la cogénération d'énergie électrique et/ou mécanique et d'énergie thermique. L'énergie mécanique peut être convertie en énergie électrique, cette énergie mécanique étant générée à partir d'un réseau de transport et de distribution d'énergie thermique. Cette énergie thermique peut par exemple être de l'énergie utilisée notamment pour le chauffage de bâtiments, le chauffage d'eau chaude sanitaire, la climatisation de bâtiments, la réfrigération et/ou la congélation.

Plus précisément, cette invention concerne un système de génération d'énergie comportant au moins une source d'énergie primaire et un circuit d'alimentation en énergie dans lequel circule un fluide caloporteur, des moyens de transfert entre ladite au moins une source d'énergie primaire et ledit circuit d'alimentation, ce circuit comportant au moins une branche, dite branche froide, dans laquelle ledit fluide caloporteur circule à l'état liquide et au moins une branche, dite branche chaude, dans laquelle ledit fluide caloporteur circule à l'état gazeux.

La présente invention concerne également un procédé de génération d'énergie électrique dans un système de cogénération comportant au moins une source d'énergie primaire et un circuit d'alimentation en énergie dans lequel circule un fluide caloporteur, des moyens de transfert entre ladite au moins une source d'énergie primaire et ledit circuit d'alimentation, ce circuit comportant au moins une branche, dite branche froide, dans laquelle ledit fluide caloporteur circule à l'état liquide, au moins une branche, dite branche chaude, dans laquelle ledit fluide caloporteur circule à l'état gazeux et au moins une branche, dite branche de régulation, ayant une connexion matérielle d'une part avec ladite branche chaude et d'autre part avec ladite branche froide de ce circuit, cette branche de régulation contenant un mélange de fluide caloporteur à l'état liquide et à l'état gazeux, le système de cogénération comportant au moins une turbine pourvue d'une entrée connectée à l'une des branches du circuit et agencée pour recevoir du fluide caloporteur, d'une sortie connectée à l'une des branches du circuit et agencée pour évacuer du fluide caloporteur de la turbine, d'un organe mobile déplacé par un flux de fluide caloporteur dans la turbine, et d'un alternateur agencé pour convertir le déplacement dudit organe mobile en énergie électrique.

### ART ANTÉRIEUR

Il existe actuellement un certain nombre de systèmes de transport et de distribution d'énergie connectés à une ou plusieurs sources d'énergie, généralement dite sources chaudes, dans lesquelles de l'énergie est prélevée. Cette énergie est ensuite transmise à un fluide caloporteur, par exemple au moyen d'échangeurs de chaleurs, ces échangeurs de chaleur permettant un transfert d'énergie thermique entre la source chaude et le fluide caloporteur sans échange de matière. Le fluide caloporteur est mis en circulation dans un circuit de distribution. Des consommateurs d'énergie peuvent être connectés à ce circuit de distribution, par exemple également au moyen d'échangeurs de chaleur. De l'énergie thermique peut ainsi être échangée entre le circuit de distribution et les consommateurs, que ce soit du circuit de distribution vers un consommateur ou au contraire, d'un consommateur vers le circuit de distribution.

De tels systèmes de distribution d'énergie sont souvent utilisés comme chauffage à distance, essentiellement pour chauffer des logements ou des bâtiments en général. Dans les systèmes réversibles, il est également possible de produire de l'air conditionné ou plus généralement, du froid pour la climatisation ou la réfrigération.

Parmi ces systèmes de transport et de distribution d'énergie, certains utilisent du dioxyde de carbone CO₂ comme fluide caloporteur. Le dioxyde de carbone est intéressant notamment par la fait qu'aux températures dans lesquelles il est généralement utilisé, il ne passe pas à l'état solide, contrairement à l'eau en particulier. Il n'est donc pas nécessaire de prendre des précautions particulières pour l'empêcher de prendre cet état de la matière. Par ailleurs, en choisissant une combinaison de pression et de température adéquates, il est possible d'utiliser la transition de phase entre l'état gazeux et l'état liquide du dioxyde de carbone. Cette transition de phase permet une libération ou une capture d'une grande quantité d'énergie sans changement de la température. Par ailleurs, la quantité d'énergie par unité de volume est largement plus grande dans le cas où cette énergie provient d'un changement de phase entre le CO₂ liquide et le CO₂ gazeux que dans le cas où elle provient d'un changement de température de l'eau. Il en résulte que le diamètre des tubes dans lesquels circulent le fluide caloporteur peut-être nettement plus faible dans le cas où ce fluide caloporteur est du CO₂ que dans le cas où il s'agit d'eau. Il en résulte notamment une installation simplifiée.

En pratique, le système de transport et de distribution d'énergie comporte un circuit formé de deux branches. Le fluide caloporteur constitué de dioxyde de carbone circulant dans l'une des branches se trouve à l'état gazeux, alors qu'il se trouve à l'état liquide dans l'autre branche du circuit. Le transfert d'énergie est réalisé par changement de phase de l'état gazeux à l'état liquide et inversement.

Un circuit tel que décrit ci-dessus est notamment détaillé dans le document intitulé "Towards energy-autonomous cities using CO2 networks and Power to Gas storage" de Raluca Suciu, Paul Stadler, Araz Ashouri et François Maréchal, publié dans « Proceedings of ECOS 2016 » et présenté à la « 29th International Conférence on Efficiency, Cost, Optimization, Simulation and Environmental Impact of energy systems, Postoroz, Slovenia » du 19 au 23 juin 2016.

Ce document décrit un système de distribution d'énergie notamment prévu pour des installation d'air conditionné ou de climatisation, dont la température est typiquement comprise entre 18°C et 25°C, pour des installations de réfrigération, avec une température généralement comprise entre 1°C et 6°C, pour des installations de chauffage domestique, avec des températures comprises par exemple entre 30°C et 35°C et pour des installations de chauffage d'eau chaude sanitaire, avec une température généralement comprise entre 10°C et 60°C. Selon l'application (chauffage ou réfrigération) et selon la température du fluide caloporteur, soit le fluide caloporteur apporte de l'énergie au consommateur, soit il en prélève du consommateur.

Pour qu'un tel circuit fonctionne, il faut que la consommation d'énergie des consommateurs, soit l'énergie prélevée du circuit par ces consommateurs ou l'énergie apportée par ces consommateurs, soit équilibrée avec l'énergie apportée dans le circuit. En pratique, cela est rarement le cas et même en cas d'équilibre, cet équilibre ne dure que rarement longtemps. Une solution qui a été proposée est d'augmenter la taille du réseau de façon à augmenter le nombre de consommateurs en espérant qu'un équilibre se fasse. Ceci n'améliore en fait pas le système. Il augmente au contraire la difficulté d'installation puisqu'il est nécessaire d'augmenter la taille du réseau et de connecter un plus grand nombre de consommateurs. Par ailleurs, la consommation présentant souvent des cycles journaliers ou saisonnier, l'augmentation du nombre de consommateurs a en réalité tendance à augmenter le déséquilibre. Le circuit fonctionne donc mal, voire pas du tout dans la réalité.

A certains moments de la journée ou de l'année, l'énergie provenant des sources d'énergie est plus grande que l'énergie nécessaire aux consommateurs. Cette énergie en surplus est donc disponible notamment pour le stockage et/ou le transfert vers d'autres consommateurs ou d'autres réseaux. Cette énergie est en principe de l'énergie thermique. Le stockage de même que le transport de ce type d'énergie peuvent poser un certain nombre de problèmes et nécessiter des infrastructures complexes et coûteuses. Il existe donc un besoin pour pouvoir convertir, stocker et/ou transporter le surplus d'énergie, de façon à pouvoir l'utiliser lorsque la demande en énergie est plus grande que l'énergie disponible.

### DESCRIPTION DE L'INVENTION

La présente invention permet de résoudre les problèmes mentionnés ci-dessus en proposant un système de cogénération agencé pour générer de l'énergie thermique et de l'énergie électrique dans un réseau de transport et de distribution d'énergie, dans lequel il est possible d'équilibrer la demande en énergie avec la quantité d'énergie disponible, de façon très souple et très rapide, tout en offrant un bon rendement, en particulier en diminuant l'énergie perdue. Par ailleurs, la quantité d'énergie électrique générée peut être adaptée en fonction des besoins en énergie électrique, des besoins en énergie thermique et des ressources d'énergie primaire disponibles. En particulier, lorsque les besoins en énergie thermique sont inférieurs à l'énergie disponible, le surplus d'énergie peut être converti en énergie électrique, ce qui permet un transfert efficace de cette énergie vers d'autres consommateurs ou un stockage efficace et une utilisation ultérieure de cette énergie.

Les buts de l'invention sont atteints par un système de cogénération tel que défini en préambule et caractérisé en ce que le circuit comporte en outre une branche, dite branche de régulation, ayant une connexion matérielle d'une part avec ladite branche chaude et d'autre part avec ladite branche froide de ce circuit, en ce que ladite branche de régulation contient un mélange de fluide caloporteur à l'état liquide et à l'état gazeux, en ce que le système de cogénération comporte au moins une turbine pourvue d'une entrée connectée à l'une des branches du circuit et agencée pour recevoir du fluide caloporteur, d'une sortie connectée à l'une des branches du circuit et agencée pour évacuer du fluide caloporteur de la turbine, d'un organe mobile déplacé par un flux de fluide caloporteur dans la turbine, et d'un alternateur agencé pour convertir le déplacement dudit organe mobile en énergie électrique.

Les buts de l'invention sont également atteints par un procédé tel que défini en préambule et caractérisé en ce qu'il comporte les étapes consistant à :
- réguler le fluide caloporteur dans le circuit en ajustant la proportion de fluide caloporteur liquide et de fluide caloporteur gazeux dans la branche de régulation ;
- transmettre à l'entrée de la turbine, un flux de fluide caloporteur ;
- convertir le déplacement de l'organe mobile de la turbine en énergie électrique au moyen d'un alternateur ;
- évacuer le fluide caloporteur par la sortie de la turbine dans le circuit.

Du fait de sa souplesse en ce qui concerne l'utilisation et le réglage, le système de l'invention permet de récupérer de l'énergie de sources qui ne sont souvent pas utilisées parce que leurs caractéristiques physiques ne correspondent pas aux besoins des installations existantes. De telles sources peuvent être par exemple des eaux de refroidissement d'installations industrielles, du liquide de retour d'un chauffage à distance, de l'énergie thermique de panneaux photovoltaïques ou d'autres types de sources d'énergie généralement considérées comme inutilisables. Il est clair qu'il est également possible d'utiliser des sources d'énergie « conventionnelles », notamment de l'énergie électrique de panneaux photovoltaïques, de l'eau chaude du liquide « aller » d'un chauffage à distance, ou de l'énergie thermique de panneaux solaires thermiques.

Cette énergie récupérée peut ensuite être utilisée comme apport dans un circuit dans lequel circule du dioxyde de carbone utilisé comme fluide caloporteur. Ce circuit comporte au moins une branche, dite branche chaude, dans laquelle le dioxyde de carbone circule sous forme gazeuse et une branche, dite branche froide, dans laquelle le fluide caloporteur circule sous forme liquide. Ces deux branches sont reliées entre elles par au moins un dispositif permettant de modifier l'état du fluide caloporteur, cet état étant liquide ou gazeux. Il est clair que lors de la transition d'un état à l'autre, un mélange se forme et le fluide caloporteur peut comporter une part de dioxyde de carbone sous forme gazeuse et une part sous forme liquide.

Le système de l'invention comporte en outre une branche permettant d'adapter les besoins ou les demandes en énergie par rapport à l'énergie disponible, ce qui permet à l'ensemble du système de fonctionner de façon optimale. Par ailleurs, le surplus d'énergie, à savoir l'énergie disponible qui n'est pas utilisée, peut notamment être converti en énergie mécanique, qui elle-même peut être convertie en énergie électrique au moyen d'une turbine. Cette énergie électrique peut être stockée en particulier dans des batteries ou des supercondensateurs en vue d'une utilisation ultérieure ou être transmise à distance, en vue d'une utilisation dans un autre lieu que le lieu de production.

Lorsque la demande en énergie est plus grande que l'énergie disponible, l'énergie stockée peut être utilisée pour pallier au manque. L'ensemble du système peut ainsi être équilibré aussi bien au niveau des demandes immédiates en énergie que sur le long terme.

Dans le système de l'invention, les différences de température entre la branche chaude et la branche froide peuvent être choisies de façon à être relativement faibles, notamment du fait de l'enthalpie massique importante du dioxyde de carbone. Par ailleurs, la température de la branche chaude et de la branche froide peut être proches de la température du registre terrestre à faible profondeur, typiquement entre 1 m et 2 m. En outre, le fluide caloporteur peut-être constamment mise en circulation. Du fait de la faible différence de température entre les branches du circuit et le registre terrestre, et de la circulation continue du fluide caloporteur, il y a peu de pertes d'énergie entre les branches du circuit et le sol. Cela signifie en particulier qu'il n'est pas nécessaire d'isoler les tubes formant les branches dans lesquelles circulent le fluide caloporteur. Ceci simplifie l'installation et diminue les coûts de l'ensemble du système.

Le système de l'invention est également intéressant par le fait qu'il permet de former de portions de circuit, ces portions pouvant être indépendantes les unes des autres ou au contraire être connectées les unes aux autres. Cet aspect connecté ou indépendant des portions de circuit peut être modifié automatiquement, en fonction des besoins et des ressources de chaque portion.

En particulier, l'énergie électrique produite par cogénération peut être utilisée pour alimenter une autre portion de circuit ou un autre circuit lorsque ce circuit ou cette portion de circuit consomme plus d'énergie que ce que les sources d'énergie primaire peuvent fournir. Ceci permet donc une grande souplesse et une adaptation dynamique du système.

### BRÈVE DESCRIPTION DES DESSINS

La présente invention et ses avantages seront mieux compris en référence aux figures annexées et à la description détaillée d'un mode de réalisation particulier, dans lesquelles :
- la figure 1 est une vue schématique générale d'un système de cogénération selon l'invention, tel qu'utilisé dans un système de transport et de distribution d'énergie ;
- la figure 2 est une vue détaillée du système de cogénération de l'invention ; et
- la figure 3 est un abaque représentant les différents états du dioxyde de carbone CO₂ en fonction de la pression et de la température, ainsi que l'enthalpie massique en fonction de ces paramètres.

### MODE DE REALISATION DE L'INVENTION

En référence à la figure 1, le système de cogénération 10 selon l'invention fonctionne dans un réseau de transport et de distribution d'énergie. Ce dernier comporte au moins un circuit 11 dans lequel circule un fluide caloporteur. Dans un mode de réalisation concret, le fluide caloporteur comporte du dioxyde de carbone. Ce dioxyde de carbone est particulièrement intéressant par le fait qu'il est susceptible de subir une transition de phase entre l'état liquide et l'état gazeux à des températures et des pressions atteignables en pratique dans des installations techniquement réalisables. Par ailleurs, à ces températures et pressions, il ne subit pas de changement de phase vers l'état solide, qui rendrait le système inutilisable. Enfin, la quantité d'énergie échangée par unité de masse du dioxyde de carbone, ou enthalpie massique, est importante, ce qui implique qu'il est possible de transférer ou de transporter une grande quantité d'énergie pour un volume restreint.

Le circuit 11 de l'invention comporte au moins trois branches. L'une des branches, dite branche chaude 12, contient du dioxyde de carbone CO₂ à l'état gazeux. A titre d'exemple, la température du gaz dans cette branche chaude peut être supérieure à 12°C, par exemple d'environ 15°C et de préférence entre 15°C et 60°C. Il est à noter que cette température est indicative. En effet, elle peut varier en fonction de plusieurs paramètres, notamment du type de consommateurs d'énergie connectés au circuit et de leurs besoins spécifiques, du type de sources d'énergie disponibles et de leurs caractéristiques qui elles-mêmes peuvent varier en fonction de cycles journaliers ou saisonniers notamment, de même que de l'endroit où les mesures sont prises dans le circuit. Par ailleurs, la température peut également varier dans le temps en fonction de l'énergie prélevée ou de l'énergie reçue par le circuit.

La pression du dioxyde de carbone dans la branche chaude 12 peut être comprise entre 10 bars et 60 bars. De manière similaire à la température, la pression du dioxyde de carbone dans la branche chaude peut également varier en fonction de l'endroit dans cette branche et en fonction de l'instant pendant lequel la mesure est faite.

Le circuit comporte une deuxième branche, dite branche froide 13, contenant du dioxyde de carbone à l'état liquide. La température du CO₂ liquide est également variable dans la branche froide, notamment en fonction de l'endroit dans la branche. Cette température est toutefois plus basse que la température du gaz dans la branche chaude 12. A titre d'exemple, la température dans la branche froide 13 peut être inférieure à 15°C et être par exemple comprise entre 10°C et 12°C.

Le réseau de transport et de distribution d'énergie comporte en outre une branche de régulation 14. Celle-ci est connectée matériellement d'une part à la branche chaude 12 du circuit et d'autre part à la branche froide 13 de ce circuit. La branche de régulation 14 a pour rôle d'assurer l'équilibrage du circuit 11 en ce qui concerne les besoins en chaleur et en réfrigération. Cette connexion matérielle permet un échange de matière entre la branche de régulation 14 et les branches chaude 12 et froide 13.

La branche de régulation 14 peut avantageusement également être connecté thermiquement à la branche froide 13 au moyen d'un échangeur de chaleur 8. Ce dernier est agencé pour transférer de l'énergie entre la branche de régulation 14 et la branche froide sans que de la matière ne soit échangée.

La branche de régulation 14 contient en principe un mélange de CO₂ à l'état gazeux et à l'état liquide, à température et pression constante par zone de la branche de régulation. L'absorption ou la libération d'énergie est réalisée en modifiant la proportion de CO₂ liquide et de CO₂ gazeux.

La branche de régulation 14 du circuit 11 de l'invention comporte au moins un dispositif de transformation 15 dont la fonction est de modifier la température et/ou la pression du fluide caloporteur lorsque ce dernier passe dans ce dispositif de transformation. De façon concrète, le dispositif de transformation 15 peut essentiellement prendre quatre formes distinctes. Selon une première forme, ce dispositif de transformation peut comprendre un compresseur 16. Ce dernier agit sur le dioxyde de carbone à l'état gazeux et a pour effet d'augmenter la pression dans le gaz. Cette augmentation de pression a également pour effet d'augmenter la température du gaz. L'état du dioxyde de carbone gazeux n'est pas modifié.

Selon une deuxième forme, le dispositif de transformation peut comprendre un détendeur 17. Ce dernier agit également sur le dioxyde de carbone à l'état gazeux et a pour effet de diminuer la pression dans le gaz. Cette diminution de pression a pour effet de diminuer la température du fluide caloporteur. En fonction de la diminution de la température et de la pression, l'état du dioxyde de carbone gazeux peut être modifié en état liquide ou au contraire, rester à l'état gazeux.

Selon une troisième forme, le dispositif de transformation peut comprendre un dispositif de chauffage 18. Ce dernier peut agir sur le dioxyde de carbone à l'état gazeux et à l'état liquide et augmente la température du fluide caloporteur. Cette augmentation de température, lorsqu'elle est appliquée au dioxyde de carbone liquide, peut avoir pour effet de générer une transition de phase, de l'état liquide à l'état gazeux. En fonction de l'ampleur de l'augmentation de la température, le dioxyde de carbone peut également rester à l'état liquide ou former un mélange de gaz et de liquide.

Selon une quatrième forme de réalisation, le dispositif de transformation peut comprendre un dispositif de refroidissement 19. Ce dernier peut agir aussi bien sur le dioxyde de carbone à l'état gazeux que sur le dioxyde de carbone à l'état liquide. Il diminue la température du fluide caloporteur. Cette diminution de température, lorsqu'elle est appliquée au dioxyde de carbone gazeux, peut avoir pour effet de générer une transition de phase, de l'état gazeux à l'état liquide. De manière similaire au chauffage, en fonction de l'ampleur de la diminution de la température, le dioxyde de carbone peut également rester à l'état gazeux ou former un mélange de gaz et de liquide.

Dans la figure 1, le dispositif de chauffage 18 est le dispositif de refroidissement 19 ont été illustrés par le même élément. Au contraire, le compresseur 16 et le détendeur 17 ont été représentés comme deux éléments distincts. En pratique, il est possible d'utiliser un même élément pour le chauffage et le refroidissement du fluide caloporteur ou au contraire deux éléments distincts. De manière similaire, il est possible d'utiliser un même élément pour comprimer le fluide caloporteur ou le détendre, ou au contraire d'utiliser deux éléments distincts.

Une zone de la branche de régulation 14 est définie comme une partie de cette branche de régulation comprise entre deux dispositifs de transformation 15 consécutifs. En principe, la température, la pression et la proportion de dioxyde de carbone liquide et de dioxyde de carbone gazeux dans une zone de la branche de régulation 14 sont sensiblement les mêmes dans toute la zone. La température, la pression et/ou la proportion de dioxyde de carbone liquide et de dioxyde de carbone gazeux peuvent par contre varier d'une zone à l'autre de la branche de régulation 14. À titre d'exemple, la pression peut-être de l'ordre de 45 bars et la température de l'ordre de 10°C dans une zone. Cette température et cette pression peuvent être les mêmes ou sensiblement les mêmes dans une autre zone de la branche de régulation, la proportion de dioxyde de carbone de liquide et de dioxyde de carbone gazeux pouvant être différente dans ces deux zones. Comme indiqué plus haut, cette pression peut généralement être comprise entre 15 et 100 bars, la température de transition dépendant de cette pression. Cette pression peut-être fixe dans le temps ou au contraire être variable et être adaptée aux besoins du système, en particulier en fonction du moment de la journée ou de l'année, de manière à adapter le système de façon dynamique aux besoins des consommateurs et aux ressources disponibles.

Le système de l'invention peut comporter, sur certaines branches et ou certaines zones, un élément de stockage 9 permettant de gérer la quantité de fluide caloporteur dans les différents endroits du circuit. Bien que ces éléments de stockage ne soient pas indispensables, ils facilitent la gestion du circuit. Ces éléments de stockage 9 sont illustrés uniquement sur la figure 1. Il est clair qu'ils peuvent également être utilisés dans le mode de réalisation représenté par la figure 2.

Par ailleurs, pour assurer une circulation du fluide caloporteur dans le sens souhaité, la branche froide 13 peut en particulier comporter une ou plusieurs pompes 7. La branche chaude 12 peut comporter un ou plusieurs compresseurs ou une ou plusieurs vannes, notamment des vannes anti-retour et ou des vannes à contrôle de pression aval 6.

Comme on peut le voir sur la figure 1 en particulier, le compresseur 16 de la branche de régulation 14 comporte une entrée reliée à la branche chaude 12 du circuit et/ou à la branche de régulation 14 de ce circuit. Une sortie du compresseur 16 est reliée à la branche de régulation 14 de sorte que le gaz comprimé est introduit dans cette branche de régulation. En fonction de son état, le dioxyde de carbone sortant du compresseur 16 peut être introduit dans la branche chaude 12, dans la branche froide 13 ou dans la branche de régulation 14 du circuit. La quantité ou la proportion de dioxyde de carbone transférée à chacune de ces branches peut notamment dépendre des besoins en énergie, de l'énergie disponible et des quantités de dioxyde de carbone liquide et de dioxyde de carbone gazeux contenus dans le mélange sortant du compresseur 16.

Le dispositif de chauffage 18, de même que le dispositif de refroidissement 19, qui sont représentés sur la figure 1 par le même élément, comportent une entrée qui est reliée à la branche chaude 12 du circuit, à la branche froide 13 de ce circuit ainsi qu'à la branche de régulation 14. Ce dispositif de chauffage 18 ou de refroidissement 19 comporte une sortie qui est également reliée à la branche chaude 12, à la branche froide 13 et à la branche de régulation 14 du circuit. En fonction des besoins du système, il est ainsi possible d'introduire dans le dispositif de chauffage 18 et dans le dispositif de refroidissement 19, du dioxyde de carbone liquide, du dioxyde de carbone gazeux et/ou un mélange de dioxyde de carbone à l'état gazeux et liquide. De manière similaire, en fonction du réchauffement ou du refroidissement du fluide caloporteur, il est possible de choisir la quantité de dioxyde de carbone liquide et de dioxyde de carbone qui ressort du dispositif de chauffage 18 et du dispositif de refroidissement 19. Le dioxyde de carbone liquide peut être introduit en totalité ou en partie dans la branche froide 13 du circuit. Le dioxyde de carbone gazeux peut être introduit en totalité ou en partie dans la branche chaude 12 du circuit. Le dioxyde de carbone qui n'est pas introduit dans la branche correspondante du circuit est conservé dans la branche de régulation 14. Le choix des quantités ou des proportions qui sont dirigées vers chacune des branches est réalisé de façon à ce que le circuit 11 soit équilibré en termes de demande et de besoins, de telle façon que ce circuit soit fonctionnel.

Les connexions entre les différents dispositifs de transformation et les différentes branches du circuit sont généralement réalisées au moyen de vannes 20 ou d'éléments similaires, permettant de choisir et de régler les quantités de chaque fluide qui est déviée vers chaque branche du circuit ou vers chaque dispositif de transformation. Ces vannes 20 sont généralement commandées automatiquement, en fonction des besoins de l'ensemble du circuit.

Le système 10 de l'invention est connecté à au moins une source d'énergie primaire 21, par exemple de l'eau provenant d'un conduit de retour d'un chauffage à distance. Il est à noter que généralement, la chaleur de ce conduit de retour est considérée comme inutile du fait qu'elle contient l'énergie qui n'a pas été prélevée par le chauffage à distance.

Il est clair que d'autres sources d'énergie primaire peuvent être utilisées, comme par exemple de l'énergie contenue dans un liquide de refroidissement d'une installation industrielles, d'une installation de production d'énergie ou d'autres installations similaires. Des panneaux solaires photovoltaïques et/ou thermiques peuvent également être utilisés comme source d'énergie primaire. Par ailleurs, il est possible de combiner plusieurs sources d'énergie. Il est par exemple possible d'utiliser une source d'eau combinée avec un ou plusieurs panneaux solaires.

La connexion entre la ou les sources d'énergie et l'une des branches du circuit du système de l'invention peut se faire au moyen d'un échangeur de chaleur 22 dans le cas où la source d'énergie provient d'un fluide tel que de l'eau. Un tel échangeur est intéressant par le fait qu'il permet un transfert d'énergie entre deux fluides, du fluide chaud vers le fluide froid, sans toutefois qu'il y ait un échange de matière. Un tel échangeur de chaleur peut notamment être un échangeur à plaques.

Dans le cas où l'une des sources d'énergie primaire produit de l'énergie électrique, celle-ci peut être utilisée directement pour faire fonctionner les composants du système qui requièrent une alimentation électrique. Elle peut également être convertie en énergie thermique.

Dans le mode de réalisation illustré par la figure 1, trois sources d'énergie primaire 21a, 21b, 21c sont représentées. Dans le mode de réalisation illustré par la figure 2, deux sources d'énergie 21a, 21b sont représentées. Les sources d'énergie illustrées par la figure 2 contiennent de l'énergie dans un fluide, en particulier de l'eau. Ces sources d'énergie sont connectées à un échangeur de chaleur 22. Dans le mode de réalisation illustré, l'un des échangeurs de chaleur est connecté à la branche chaude 12 du circuit, dans laquelle circule le dioxyde de carbone sous forme gazeuse et l'autre échangeur de chaleur est connecté à la branche froide 13 du circuit, dans laquelle circule le dioxyde de carbone sous forme liquide.

La troisième source d'énergie 21c illustrée par la figure 1 est un panneau solaire photovoltaïque. L'électricité produite par ce panneau peut être utilisée en direct par les composants du système, en particulier les dispositifs de transformation 15; elle peut être stockée sous forme d'électricité dans des batteries ou des supercondensateurs notamment ; elle peut également être convertie en énergie thermique et être stocké par exemple dans le registre terrestre. Elle pourrait également être convertie pour être stockée dans des piles à combustible par exemple.

Les panneaux solaires photovoltaïques produisent également de l'énergie thermique qui est généralement inutilisée. Dans l'invention, cette énergie thermique peut-être récupérée par exemple au moyen d'un ou plusieurs échangeurs de chaleur (non représentés) et être également utilisée comme source d'énergie.

A titre d'exemple concret, l'une des sources d'énergie (21a) peut être un conduit de départ d'un dispositif de chauffage à distance et avoir une température comprise entre 70°C et 90°C. L'autre source d'énergie (21b) peut être un conduit de retour du dispositif de chauffage à distance et avoir une température comprise entre 25°C et 50°C. Le dioxyde de carbone à l'état gazeux peut avoir une température supérieure ou égale à une valeur comprise entre 12°C et 15°C alors que le dioxyde de carbone à l'état liquide peut avoir une température inférieure ou égale à la température du dioxyde de carbone à l'état gazeux. La température de transition entre l'état liquide et l'état gazeux du dioxyde de carbone varie en fonction de la pression. La pression du dioxyde de carbone telle qu'utilisée dans l'invention peut varier en fonction de l'endroit du circuit. Elle est généralement comprise entre 10 bars et 60 bars. Selon un exemple de réalisation concret, la pression du dioxyde de carbone peut être de l'ordre de 45 bars. La température de transition de phase du dioxyde de carbone est d'environ 10°C à cette pression. La température de transition de phase en fonction de la pression est visible sur la figure 3. La pression réelle du dioxyde de carbone peut être supérieure ou inférieure à cette valeur dans certaines zones du circuit.

Dans le mode de réalisation illustré en particulier par la figure 2, les sources d'énergie primaire sont des sources d'énergie thermiques, l'énergie étant contenue dans un liquide, en particulier de l'eau.

Le système de l'invention comporte une turbine 23 qui contient un organe mobile tel qu'une une hélice disposée dans un corps de la turbine. Le corps comporte une chambre reliant une entrée 24 et une sortie 25. L'entrée 24 peut être connectée à la branche froide 13 ou à la branche chaude 12 du circuit de transport d'énergie. La sortie 25 peut être connectée à la branche froide 13, à la branche chaude 12 ou à la branche de régulation 14.

Dans le mode de réalisation spécifique illustré par la figure 2, l'entrée 24 de la turbine 23 est connectée à la branche chaude 12 du réseau de transport et de distribution d'énergie thermique, soit la branche dans laquelle circule le dioxyde de carbone à l'état gazeux. La sortie 25 de la turbine 23 est connectée d'une part à la branche de régulation 14 et d'autre part à la branche froide 13 du réseau de transport et de distribution d'énergie thermique, soit la branche dans laquelle circule le dioxyde de carbone à l'état liquide.

Le dispositif de génération d'énergie selon l'invention fonctionne de la façon suivante. Du dioxyde de carbone à l'état gazeux provenant de la branche chaude 12 du système de transport et de distribution d'énergie thermique est introduit dans la turbine, par son entrée 24. La quantité de dioxyde de carbone introduite dans la turbine 23 est régulée au moyen d'une vanne de régulation 20. La turbine 23 est mise en rotation et produit donc de l'énergie mécanique. Cette énergie mécanique est convertie en énergie électrique de façon conventionnelle, au moyen d'un alternateur. Cette électricité produite peut être utilisée localement de façon directe. Elle peut également être stocké sous forme électrique dans un accumulateur, une batterie, un supercondensateur ou tout autre équipement adapté.

Dans la chambre de la turbine, le dioxyde de carbone à l'état gazeux peut subir une détente et se convertir en dioxyde de carbone à l'état liquide. En fonction des besoins de l'ensemble du système de transport et de distribution d'énergie thermique, une partie du dioxyde de carbone à l'état liquide peut être introduite directement dans la branche froide 13 de ce système. Une autre partie du dioxyde de carbone à l'état liquide peut être introduite dans la branche de régulation 14 du système. La répartition de la quantité de dioxyde de carbone à l'état liquide dans les différentes branches du réseau de transport et de distribution d'énergie thermique peut se faire au moyen d'une vanne telle qu'une vanne à trois voies comportant une entrée connectée à la turbine, une sortie connectée à la branche froide et une sortie connectée au circuit de régulation.

Selon une variante, l'entrée 24 de la turbine peut être connectée à la branche chaude 12 du circuit. En amont de cette entrée, il est possible de disposer un compresseur agencé pour comprimer le dioxyde de carbone à l'état gazeux de façon à ce qu'il atteigne une pression optimale à l'entrée de la turbine.

Le système 10 de l'invention peut être utilisé selon différents modes d'utilisation. En particulier quatre types de consommateurs d'énergie, représentatifs de différents modes d'utilisation de l'invention peuvent être décrits. Selon l'un de ces modes, le système est utilisé pour de la climatisation ou la production d'air conditionné. Dans un tel mode d'utilisation, l'air résultant peut avoir une température généralement comprise entre 10°C et 25°C. Le système de l'invention peut également être utilisé pour de la réfrigération. Dans ce cas, la température résultante est généralement comprise entre 0°C et 6°C. Selon un troisième mode d'utilisation, le système de l'invention est utilisé pour produire de l'eau chaude, notamment de l'eau chaude sanitaire, à une température comprise entre 15°C et 60°C environ. Dans un quatrième mode d'utilisation, le système est utilisé comme chauffage domestique. La température est alors comprise typiquement entre 16°C et 35°C.

Le circuit de régulation tel que décrit dans l'invention permet de réguler l'ensemble du système de l'invention, en fonction des besoins des utilisateurs. Il permet ainsi de transformer du dioxyde de carbone à l'état liquide en dioxyde de carbone à l'état gazeux et inversement, selon les besoins. Ainsi, le système peut être équilibré en termes de demande en énergie et en termes d'approvisionnement en énergie, ce qui permet à ce système d'être réglé de façon dynamique et donc de fonctionner de façon optimale.

Le dispositif de génération d'énergie électrique de l'invention est particulièrement intéressant par le fait qu'il permet d'une part de transformer de l'énergie thermique en énergie électrique, cette énergie thermique pouvant provenir de sources dont l'énergie n'est souvent pas utilisée. D'autre part, ce dispositif de génération d'énergie électrique permet en outre de réguler les flux de dioxyde de carbone circulant dans les différentes branches du système de transport et de distribution d'énergie thermique, ce qui permet de maintenir ce système en état de fonctionnement, quelles que soient les conditions dans lesquelles ce système se trouve. En particulier, il est possible d'adapter en temps réel, les flux lors de modifications des besoins en énergie pour la production d'air conditionné, de réfrigération, de production d'eau chaude ou de chauffage. Cette adaptation en temps réel permet une production et une utilisation optimale de l'énergie disponible, sous forme d'énergie thermique et sous forme d'énergie électrique.

Selon une variante, les dispositifs de transformation 15 peuvent utiliser de l'énergie renouvelable, telle que de l'énergie solaire, ou de l'énergie provenant des sources d'énergie du système. En particulier, ils peuvent utiliser une partie de l'énergie produite par le dispositif de cogénération. L'ensemble du système peut donc fonctionner avec des sources d'énergie qui ne sont généralement pas utilisées ou des sources d'énergie renouvelables, rendant ainsi ce système particulièrement intéressant du point de vue économique et écologique.

Le système de l'invention a été décrit avec du dioxyde de carbone comme fluide caloporteur. Ce dernier est intéressant de par ses propriétés. En effet, il subit une transition de phase à des températures et des pressions atteignables dans des installations techniquement réalisables. Il ne subit pas de transformation vers l'état solide dans les conditions d'utilisation habituelles du système. Il bénéficie d'une enthalpie massique importante. Il n'est pas toxique, se trouve en quantités abondantes et les coûts liés à son utilisation sont relativement faibles. D'autres fluides caloporteurs ne sont toutefois pas exclus. Il est en effet envisageable d'utiliser des fluides caloporteurs ayant des propriétés équivalentes, et en particulier des mélanges de différents fluides.

## Revendications

1. Système de génération d'énergie électrique comportant au moins une source d'énergie primaire et un circuit d'alimentation en énergie dans lequel circule un fluide caloporteur, des moyens de transfert entre ladite au moins une source d'énergie primaire et ledit circuit d'alimentation, ce circuit comportant au moins une branche, dite branche froide (13), dans laquelle ledit fluide caloporteur circule à l'état liquide et au moins une branche, dite branche chaude (12), dans laquelle ledit fluide caloporteur circule à l'état gazeux, ce système étant **caractérisé en ce que** le circuit comporte en outre une branche, dite branche de régulation (14), ayant une connexion matérielle d'une part avec ladite branche chaude (12) et d'autre part avec ladite branche froide (13) de ce circuit, **en ce que** ladite branche de régulation (14) contient un mélange de fluide caloporteur à l'état liquide et à l'état gazeux, **en ce que** le système de cogénération comporte au moins une turbine (23) pourvue d'une entrée (24) connectée à l'une des branches du circuit et agencée pour recevoir du fluide caloporteur, d'une sortie (25) connectée à l'une des branches du circuit et agencée pour évacuer du fluide caloporteur de la turbine, d'un organe mobile déplacé par un flux de fluide caloporteur dans la turbine, et d'un alternateur agencé pour convertir le déplacement dudit organe mobile en énergie électrique.

2. Système de génération d'énergie électrique selon la revendication 1, **caractérisé en ce que** ladite au moins une source d'énergie primaire est reliée à au moins l'une des branches du circuit par au moins un échangeur de chaleur (22).

3. Système de génération d'énergie électrique selon la revendication , **caractérisé en ce que** l'entrée (24) de la turbine (23) est connectée à ladite branche chaude (12) du circuit.

4. Système de génération d'énergie électrique selon la revendication 3, **caractérisé en ce que** le circuit comporte un compresseur (16) disposé en amont de l'entrée (24) de la turbine (23).

5. Système de génération d'énergie électrique selon la revendication 1, **caractérisé en ce que** la sortie (25) de la turbine (23) est connectée à la branche chaude (12).

6. Système de génération d'énergie électrique selon la revendication 1, **caractérisé en ce que** la turbine (23) comporte une chambre de décompression du fluide caloporteur.

7. Procédé de génération d'énergie électrique dans un système de génération d'énergie électrique comportant au moins une source d'énergie primaire et un circuit d'alimentation en énergie dans lequel circule un fluide caloporteur, des moyens de transfert entre ladite au moins une source d'énergie primaire et ledit circuit d'alimentation, ce circuit comportant au moins une branche, dite branche froide (13), dans laquelle ledit fluide caloporteur circule à l'état liquide, au moins une branche, dite branche chaude (12), dans laquelle ledit fluide caloporteur circule à l'état gazeux et au moins une branche, dite branche de régulation (14), ayant une connexion matérielle d'une part avec ladite branche chaude (12) et d'autre part avec ladite branche froide (13) de ce circuit, cette branche de régulation (14) contenant un mélange de fluide caloporteur à l'état liquide et à l'état gazeux, le système de génération d'énergie électrique comportant au moins une turbine (23) pourvue d'une entrée (24) connectée à l'une des branches du circuit et agencée pour recevoir du fluide caloporteur, d'une sortie (25) connectée à l'une des branches du circuit et agencée pour évacuer du fluide caloporteur de la turbine (23), d'un organe mobile déplacé par un flux de fluide caloporteur dans la turbine (23), et d'un alternateur agencé pour convertir le déplacement dudit organe mobile en énergie électrique, ce procédé étant **caractérisé en ce qu'**il comporte les étapes consistant à :
• réguler le fluide caloporteur dans le circuit en ajustant la proportion de fluide caloporteur liquide et de fluide caloporteur gazeux dans la branche de régulation (14);
• transmettre à l'entrée (24) de la turbine (23), un flux de fluide caloporteur ;
• convertir le déplacement de l'organe mobile de la turbine (23) en énergie électrique au moyen d'un alternateur ;
• évacuer le fluide caloporteur par la sortie (25) de la turbine (23) dans le circuit (11).

8. Procédé de génération d'énergie électrique selon la revendication 7, **caractérisé en ce que** l'on introduit du fluide caloporteur à l'état gazeux dans la turbine (23) et **en ce que** l'on détend le fluide caloporteur gazeux dans la turbine (23).
